# EUROPÄISCHE PATENTSCHRIFT

(11) **EP 4 541 746 B1**
(45) Veröffentlichungstag und Bekanntmachung des Hinweises auf die Patenterteilung: **25.02.2026**
(21) Anmeldenummer: 23203864.6
(22) Anmeldetag: 16.10.2023
(51) Int. Cl.: B65H 54/28, B65H 54/38

(54) **FADENFÜHRSYSTEM ZUM FÜHREN EINES FADENS**
THREAD GUIDING SYSTEM FOR GUIDING A THREAD
SYSTÈME DE GUIDAGE DE FIL POUR GUIDER UN FIL

(43) Veröffentlichungstag der Anmeldung: 23.04.2025
(73) Patentinhaber: Lunatone Industrielle Elektronik GmbH, 1210 Wien (AT)
(72) Erfinder: Mair, Alexander, 2285 Breitstetten (AT)
(74) Vertreter: Patentanwaltskanzlei Matschnig & Forsthuber OG

(56) Entgegenhaltungen:
- EP-B1- 2 562 112
- WO-A1-2009/103095
- CH-A- 536 782
- DE-A1- 102008 000 601
- DE-A1- 19 515 770
- DE-A1- 3 907 125
- US-A- 4 881 694

## Beschreibung

Die Erfindung betrifft ein Fadenführsystem zum Führen eines Fadens für das Aufspulen des Fadens auf einer Spule, wobei das Fadenführsystem Folgendes umfasst: Zumindest einen elektrischen Linearmotor mit einem Stator, wobei der Stator eine Längserstreckung aufweist und zur Erzeugung eines magnetischen Wanderfeldes entlang seiner Längserstreckung eingerichtet ist, sowie zumindest einen Fadenführer, wobei der Fadenführer als Läufer des zumindest einen elektrischen Linearmotors ausgebildet ist und zumindest ein magnetisch wirksames Kraftkopplungsmittel umfasst, sodass mittels dem magnetischen Wanderfeld eine Kraft auf das Kraftkopplungsmittel und somit auf den Fadenführer ausübbar ist, wodurch der Fadenführer entlang der Längserstreckung des Stators bewegbar ist, wobei entlang der Längserstreckung des Stators ein erster Umkehrbereich und ein dem ersten Umkehrbereich gegenüberliegender zweiter Umkehrbereich zur Umkehr der Bewegungsrichtung des Fadenführers ausgebildet ist, wobei der Fadenführer ein Führungsmittel zur Führung eines Fadens aufweist.

Auch wenn in diesem Dokument von einem "Faden" bzw. einem "Fadenführer" etc. die Rede ist, kann das Spulgut grundsätzlich jede beliebige Form aufweisen, solange es aufspulbar bleibt, es kann das Spulgut also fadenförmig, aber auch z.B. bändchenförmig sein. Das bedeutet, dass das Fadenführsystem ebenso als Spulgutführsystem bezeichnet werden kann. Aus der EP 1 342 686 B1 ist eine Fadenführungsvorrichtung zum Aufnehmen gesponnener Garne auf Spulen, im Besonderen für Offenend-Spinnmaschinen bekannt. Die Vorrichtung weist eine Reihe von Fadenführern auf, welche mittels eines Antriebsmittels vor der zugeordneten Spule hin- und her bewegt werden können. Das Antriebsmittel ist dabei als Läufer eines elektrischen Linearmotors ausgebildet, wobei der Läufer einen magnetischen Balkenkörper aufweist und auf einem Stator, der einen Balkenkörper mit elektromagnetischen strombeaufschlagten Spulen aufweist, angeordnet ist. Durch Erzeugung eines variablen Magnetfeldes mit dem Stator kann der auf dem Stator beweglich angeordnete Läufer vor der Spule hin- und her bewegt werden.

Der Stator weist über seine gesamte Länge Rollenkörper mit horizontaler Achse auf, auf welchen sich der Läufer abstützt und sich mittels Rollreibung in Längsrichtung entlang dem Stator hin- und her bewegen kann.

Ein Fadenführer für Aufspuleinrichtungen, welcher durch einen Linearmotor angetrieben wird, ist z.B. aus der EP 1 148 016 A2 oder der DE 196 23 771 A1 bekannt. Der Fadenführer ist dabei direkt am Läufer des Motors befestigt. Weiters sind aus der JP 1160348 und der JP 2003214032 A Linearmotoren bekannt, bei welchen der Läufer auf Rädern gelagert ist, wobei der Läufer ein magnetisches Rückschlusselement, z.B. ein Element aus Weicheisen, enthält. Weitere Fadenführer sind z.B. aus den Dokumenten WO 2009/092122 A1 sowie WO 2009/103095 A1. Letzteres Dokument betrifft Ausführungsformen von Fadenführern, wie sie auch heute noch eingesetzt werden. Diese Fadenführer können auch in Verbindung mit der vorliegenden Erfindung eingesetzt werden bzw. durch Modifikation entsprechend der vorliegenden Erfindung ergänzt werden.

Fadenführer bzw. Fadenführsysteme sollen in der Regel mehreren Anforderungen zugleich gerecht werden: Sie sollen das rasche Aufwickeln von Spulen auf Spulgut ermöglichen, dabei das Entstehen von Wickelfehlern möglichst vermeiden, und zudem möglichst robust und kostengünstig herstellbar sein. In der Praxis wurden z.B. gemäß der WO 2009/103095 A1 Fadenführer auf Rädern entwickelt, wobei der Fadenführer durch einen Linearmotor rasch bewegt werden kann. Eine Herausforderung bei dem Wickeln einer Spule mit hoher Wickelgeschwindigkeit besteht vor allem in der Umkehr des Faden an den Spulenflanken. So ist die Einhaltung eines vorgebbaren Umkehrradius sinnvoll, um eine gleichförmige Aufbringung des Fadens auf den Spulkörper sicherzustellen und zu vermeiden, dass der Faden an den Flanken abfällt, Schlaufen bildet oder sogar reißt. Aus diesem Grund versucht man in der Praxis, den Fadenführer möglichst leichtgewichtig zu gestalten und die Antriebsleistung des Linearmotors verhältnismäßig großzügig zu gestalten, um eine rasche und möglichst exakte Bewegung des Fadenführers vorgeben zu können.

DE 39 07 125 A1 offenbart ein Fadenführsystem gemäß dem Oberbegriff des Anspruchs 1.

Weitere Fadenführsysteme sind aus der CH 536 782 A und US 4 881 694 A bekannt.

Eine Aufgabe der Erfindung besteht darin, ein Fadenführsystem zu schaffen, dass es ermöglicht noch höhere Geschwindigkeiten und Präzision bei der Führung eines Fadens zu erzielen.

Diese Aufgabe wird durch ein Fadenführsystem der eingangs genannten Art gelöst, bei welchem erfindungsgemäß zumindest ein erstes und ein zweites angetriebenes Kollisionselement vorgesehen ist, wobei jedes Kollisionselement jeweils mit einem Mittel zur Aufnahme und Abgabe von Kollisionsenergie vorgesehen ist, nachfolgend Kollisionsmittel genannt, wobei das erste Kollisionselement hin zu dem ersten Umkehrbereich sowie zumindest teilweise entlang des ersten Umkehrbereichs des Stators geführt ist, wobei das zweite Kollisionselement hin zu dem zweiten Umkehrbereich sowie zumindest teilweise entlang des zweiten Umkehrbereichs des Stators geführt ist, zumindest eine Recheneinheit, die zur Berechnung der Position sowie der Verfahrgeschwindigkeit des Fadenführers eingerichtet ist, wobei die Recheneinheit weiters zur Steuerung eines jeweiligen Antriebs des zumindest einen ersten und zweiten Kollisionselements mit den Antrieben verbunden ist, wobei die Recheneinheit dazu eingerichtet ist, in Abhängigkeit von der Position sowie der Verfahrgeschwindigkeit des Fadenführers unter Berücksichtigung eines vorgebbaren Flankenprofils einer aufzuwickelnden Spule für den ersten und den zweiten Umkehrbereich des Fadenführers jeweils eine dynamisch angepasste Sollumkehrposition sowie eine Sollumkehrbewegung zu bestimmen und passend zu der dynamisch angepassten Sollumkehrposition sowie der Sollumkehrbewegung die Position und die Geschwindigkeit des jeweiligen Kollisionselements für einen Kollisionszeitpunkt zum Erreichen einer Sollkollision mit dem Fadenführer zu bestimmen und die jeweiligen Kollisionselemente über den jeweiligen Antrieb entsprechend anzusteuern, **um** eine Umkehrbewegung des Fadenführers im jeweiligen Umkehrbereich durch Kollision mit dem Kollisionsmittel des jeweiligen Kollisionselements zu unterstützen.

Das Kollisionsmittel kann dazu eingerichtet sein, eine Kraftwirkung im Magnetfeld zu erfahren. Es ist als Mittel zur Aufnahme und Abgabe von Kollisionsenergie (also kinetische Energie, die in potenzielle Energie gewandelt wird, und umgekehrt) vorgesehen. Das Kollisionselement kann durch Eigengewicht sowie durch Federungseigenschaften des Kollisionsmittels für jeweilige Aufgabe optimiert werden. Die Unterstützung der Umkehrbewegung des Fadenführers im jeweiligen Umkehrbereich durch Kollision mit dem jeweiligen Kollisionselement bzw. Kollisionsmittel wird vorzugsweise so unterstützt, dass die seitens des Linearmotors aufzubringende Energie während des Umkehrvorganges bei gleichzeitiger Einhaltung der Sollumkehrbewegung minimiert wird. Bei der Kollision handelt es sich vorzugsweise zumindest teilweise **um** einen elastischen Stoß. Die Kollision kann so eingerichtet sein, dass die Umkehrbewegung genau den gewünschten Vorgaben entspricht.

Die Umkehrbewegung kann z.B. auch zeitlich variieren, und zwar in Abhängigkeit von der Geschwindigkeit, mit der der Faden auf eine Spule aufgewickelt wird, sowie z.B. in Abhängigkeit von dem zunehmenden Durchmesser der Spule, um z.B. ein konisch zur Spulenmitte zulaufendes Flankenprofil zum Vermeiden eines Fadenabwurfes zu realisieren, und dabei im günstigsten Fall gleichzeitig der seitens des Linearmotors auf den Fadenführer während der Umkehr einwirkende Energieaufwand minimiert wird. Die Kollision kann z.B. so gesteuert werden, dass der Umkehrradius unabhängig von der Geschwindigkeit der bewegten Teile immer gleich groß ist. Die Umkehrbewegung kann zudem abhängig davon, wie sehr die Spule schon aufgewickelt ist, bestimmt werden. Mit zunehmender Spulgutmenge auf der Spule wird der Spulendurchmesser größer und die Wickellänge im Falle einer konischen Flanke kürzer. Der Durchmesse der Spule bzw. des Spulgutes kann einerseits physisch erfasst werden, anderseits kann auf diesen auch durch Zählen der Hübe des Fadenführers oder durch Berechnung aus Drehzahl und Liniengeschwindigkeit oder durch direktes messen von Winkel beim Leitwerk berechnet werden. Die Optimierung der Umkehrbewegung ermöglicht das Erreichen eines gewünschten Umkehrradius.

Insbesondere kann vorgesehen sein, dass die Kollisionsmittel hinsichtlich ihrer Stoßeigenschaften in Abhängigkeit von einem durch die Recheneinheit vorgebbaren Steuersignal veränderbar sind, sodass die Menge der aufnehmbaren und abgebbaren Kollisionsenergie vorgebbar ist. Als Kollisionsmittel kann z.B. ein drehbares Gummirad vorgesehen sein, an dessen Umfang Gummis mit unterschiedlicher Elastizität angeordnet sind, oder es können Elektromagnete eingesetzt werden, die gesteuert werden können, oder es kann ein luftgefülltes Element vorgesehen sein, das mit variablem Druck befüllbar ist. Die Erfindung ermöglicht die Optimierung der Parameter Geschwindigkeit und Position des Fadenführers im Umkehrvorgang, Geschwindigkeit und Position des Kollisionselements, sowie Elastizität des Kollisionsmittels. Bei dem Design des Fadenführsystems kann natürlich auch die Masse der entsprechenden an der Kollision beteiligten Elemente gezielt gewählt und optimiert werden.

Weiters kann vorgesehen sein, dass das Kollisionsmittel zum magnetischen Wechselwirken Hilfsmagneten eingerichtet ist, welcher Hilfsmagnet an dem Fadenführer angebracht ist, sodass die Kraftübertragung zwischen Fadenführer und Kollisionsmittel zumindest teilweise magnetisch erfolgt. Insbesondere ist eine rein magnetische Kraftübertragung denkbar.

Insbesondere kann vorgesehen sein, dass das zumindest eine Kraftkopplungsmittel als Permanentmagnet ausgebildet ist.

Weiters kann vorgesehen sein, dass das Kollisionsmittel als elastisches Element ausgebildet ist. Dabei kann es sich insbesondere **um** eine mechanische Feder handeln, wobei vorzugsweise vorgesehen ist, dass die Kollisionsmittel einen nichtlinearen Verlauf ihrer Elastizitätseigenschaften entlang einer Federstrecke aufweisen, nämlich dergestalt, dass die Steifigkeit mit Abweichung von einer neutralen Position, also mit zunehmender Ausdehnung oder Kompression, zunimmt. Dies kann vorgesehen sein, **um** den Umkehrradius optimal zu gestalten, z.B. kann das Kollisionsmittel in Form einer progressive Feder auf Druck oder Zug oder auch kombiniert gegeben sein. Beispielhaft seien folgende Varianten genannt: A) Feder mit variabler Steifigkeit: Bei dieser Art von nichtlinearer Feder ändert sich die Steifigkeit (Federkonstante) in Abhängigkeit von der Auslenkung. B) Feder mit Hysteresis: Bei dieser Art von nichtlinearer Feder tritt eine Hysteresis auf, was bedeutet, dass die Ausdehnung und die Kompression der Feder bei gleicher Kraft unterschiedlich sind. Dies ist typisch für Materialien, die eine viskoelastische Reaktion zeigen, wie Gummi. C) Nichtlineare Schraubenfeder: Bei Schraubenfedern kann die Nichtlinearität auftreten, wenn die Wicklungen der Feder nicht gleichmäßig angeordnet sind oder wenn sich der Drahtdurchmesser entlang der Feder ändert.

Insbesondere kann vorgesehen sein, dass das elastische Element eine Federkonstante aufweist, die mit Hilfe des Steuersignals der Recheneinheit veränderbar ist. Die Federkonstante des Kollisionselements bzw. des Kollisionsmittels kann so beeinflusst werden, dass ein gewünschter Umkehrradius vorgegeben werden kann.

Weiters kann vorgesehen sein, dass eine dynamisch angepasste Sollumkehrposition sowie eine dynamische angepasste Sollumkehrbewegung bedeutet, dass wiederholte Umkehrvorgänge sowohl hinsichtlich der Position, in der die Umkehrbewegung eingeleitet wird, hinsichtlich der Wegstrecke, entlang der die Umkehrbewegung durchgeführt wird, als auch hinsichtlich des Geschwindigkeitsprofils, das entlang der Wegstrecke der Umkehrbewegung während des Umkehrvorganges beschritten wird, durch entsprechende Ansteuerung mittels der Recheneinheit voneinander abweichbar einstellbar sind.

**Unter** "dynamische Umkehrposition" wird eine in Abhängigkeit von dem Wickelzustand der aufzuwickelnden Spule vorgebbare zeitlich veränderlicher Umkehrposition des Fadenführers verstanden. Typischerweise nimmt die Hublänge des Fadenführers mit zunehmender Spulgutmenge ab, d.h. die Flanken verlaufen konisch und neigen sich mit zunehmenden Abstand von der Spulachse hin zur Spulenmitte.

Einflussfaktoren für Umkehrvorgang: Geschwindigkeit und Masse des Fadenführers, Kollisionseigenschaften des Kollisionsmittels in Bezug auf den Fadenführer, Geschwindigkeit und Masse des Kollisionselements inkl. Kollisionsmittel, Leistung, die durch Linearmotor auf Fadenführer während des Umkehrvorganges übertragen wird, Leistung, die durch Antrieb auf das betreffende Kollisionsmittel während des Umkehrvorganges übertragen wird □

Insbesondere kann vorgesehen sein, dass die Recheneinheit zur Überwachung der auf eine Spule aufgewickelte Spulgutmenge, insbesondere des Spulendurchmessers, eingerichtet ist, und dazu eingerichtet ist, in Abhängigkeit der erfassten Spulgutmenge die Hublänge des Fadenführers, also die Länge, die zwischen zwei nacheinanderfolgenden Umkehrvorgängen durch den Fadenführer überstrichen wird, zu reduzieren, und zwar so, dass Flankenprofile zweier gegenüber liegender Flanken der Spule symmetrisch zueinander ausgebildet sind und jeweils einen konischen Verlauf ausbilden. Auf diese Weise wird die Spule symmetrisch aufgewickelt, d.h. beide Flanken sind gleichartig ausgebildet und die Umkehrposition wandert zunehmend nach Innen. Der Spulendurchmesser und die daraus resultierende Umkehrposition kann z.B. durch Zählen der Hübe oder durch Berechnung aus Drehzahl und Liniengeschwindigkeit oder durch direktes Messen von Winkel beim Leitwerk oder der Umfangsgeschwindigkeit berechnet werden.

Weiters kann vorgesehen sein, dass die Recheneinheit zur Ansteuerung des Linearmotors eingerichtet und mit diesem verbunden ist.

Insbesondere kann vorgesehen sein, dass die Berechnung der Position sowie der Verfahrgeschwindigkeit des Fadenführers durch die Recheneinheit unter Berücksichtigung der Ansteuerung des elektrischen Linearmotors erfolgt. Z.B. kann die Steuerung des für die Bewegung des Fadenführers ursächlichen Wanderfeldes berücksichtigt werden, d.h. es kann dadurch auf die auf den Fadenführer wirkenden Kräfte und somit auch auf seine daraus resultierende Geschwindigkeit und Position rückgeschlossen werden.

Weiters kann vorgesehen sein, dass das Fadenführsystem zumindest eine physikalisch ausgebildete Erfassungsvorrichtung zur Erfassung der Position sowie der Verfahrgeschwindigkeit des Fadenführers in Bezug auf den Stator aufweist, wobei die zumindest eine Recheneinheit mit der Erfassungsvorrichtung zur Auswertung der Position sowie der Verfahrgeschwindigkeit des Fadenführers verbunden ist. Z.B. kann die Positionserfassung über Sensoren erfolgen, die entlang der Verfahrstrecke des Fadenführers angeordnet sind. Dabei kann es sich insbesondere **um** magnetische Sensoren oder elektrische Spulen handeln. Die physische Messung kann alternativ oder ergänzend zur indirekten Erfassung erfolgen. D.h. es könnte die Berechnung auch völlig ohne Erfassungsvorrichtung erfolgen. Alternativ oder ergänzend zur Erfassungsrichtung ist es denkbar, dass die Position und die Verfahrgeschwindigkeit des Fadenführers ohne direkte Messung bloß errechnet wird, z.B. anhand vorbekannter Parameter, wie z.B. der zeitlichen Abfolge der Bestromung der Antriebsspulen eines Linearmotors, wobei die Verfahrgeschwindigkeit des Fadenführers z.B. durch die zeitliche Abfolge der Bestromung sowie die zeitliche Änderungsrate derselben vorgegeben werden kann. Diese kann z.B. durch die Recheneinheit vorgegeben werden.

Insbesondere kann vorgesehen sein, dass die Recheneinheit dazu eingerichtet ist, das durch die Erfassungsvorrichtung erfasste Verhalten des Fadenführers mit der für den jeweiligen Umkehrvorgang vorgegebenen Sollumkehrposition sowie der Sollumkehrbewegung zu vergleichen und die Ansteuerung der Kollisionselemente, insbesondere auch des Linearmotors dynamisch zur Minimierung der Abweichung zwischen Sollwerten und Istwerten der Position und der Bewegung des Fadenführers anzupassen. Es kann daher ein Regelkreis ausgebildet werden.

Weiters kann vorgesehen sein, dass das Fadenführsystem dazu eingerichtet ist, den Fadenführer mit einer Nenngeschwindigkeit von zumindest 1m/s, vorzugsweise von zumindest 5m/s, besonders bevorzugt von über 10m/s zu bewegen.

Insbesondere kann vorgesehen sein, dass das erste und das zweite Kollisionselement elektrisch angetrieben sind.

Weiters kann vorgesehen sein, dass das erste und das zweite Kollisionselement sowie der Fadenführer über den Stator des Linearmotors angetrieben sind und vorzugsweise entlang einer gemeinsamen Schiene geführt sind, wobei vorzugsweise vorgesehen ist, dass die Kollisionselemente jeweils über ein Kollisionsmittel in Form eines elastisches Bandes mit dem Fadenführer verbunden sind, wobei die Länge des Bandes jeweils so gewählt ist, dass das Band mit zunehmenden Abstand von einem Kollisionselement gespannt wird, und zwar so, dass eine Umkehrbewegung durch eine durch das Band ausgeübte Zugkraft unterstützt wird, wobei vorzugsweise die Kollisionselemente zu diesem Zweck entgegen der Bewegungsrichtung des Fadenführers bewegbar sind. Zudem kann vorgesehen sein, dass der Fadenführer zusätzlich in seiner Umkehrbewegung unterstützt wird, indem dieser mit dem anderen Kollisionselement, auf das sich der Fadenführer zubewegt, kollidiert.

Die Erfindung ist im Folgenden anhand einer beispielhaften und nicht einschränkenden Ausführungsform näher erläutert, die in den Figuren veranschaulicht ist. Darin zeigt
Fig. 1 schematisch eine perspektivische Darstellung einer Spulvorrichtung mit einer Fadenführungsvorrichtung und
Fig. 2 eine Variante der Erfindung mit einem auf eine Schiene aufgesetzten Fadenführer.

In den folgenden Figuren bezeichnen - sofern nicht anders angegeben - gleiche Bezugszeichen gleiche Merkmale.

Figur 1 zeigt grob schematisch eine Fadenführsystem 1 für eine Spuleinheit 3 zum Aufspulen eines Fadens 2. Die Spuleinheit umfasst eine Spule 3a, auf welche der Faden 2 aufgespult wird. Dazu wird die Spule 3 mit einem Antrieb 3b, z.B. einem Spindelmotor um ihre Achse 3c gedreht. Angepasst an die Drehbewegung der Spule 3a führt ein Fadenführer das fadenförmige Faden 2 in einer Hin- und Herbewegung der Spule 3a zu. Der Faden 2 ist dabei in einer Führungsaufnahme 5a an dem Fadenführer 5 geführt.

Fig. 1 zeigt ein Fadenführsystem 1 zum Führen eines Fadens 2 für das Aufspulen des Fadens 2 auf einer Spule 3a. Das Fadenführsystem 1 umfasst Folgendes: Zumindest einen elektrischen Linearmotor 4 mit einem Stator 4a (siehe Fig. 2), wobei der Stator 4a eine Längserstreckung 4aL aufweist und zur Erzeugung eines magnetischen Wanderfeldes entlang seiner Längserstreckung 4aL eingerichtet ist,

Mit Blick auf Fig. 2 sei nun erwähnt, dass das System 1 zudem zumindest einen Fadenführer 5 umfasst, wobei der Fadenführer 5 als Läufer des zumindest einen elektrischen Linearmotors 4 ausgebildet ist und zumindest ein magnetische wirksames Kraftkopplungsmittel 5b', 5b" (siehe Fig. 1) umfasst, sodass mittels dem magnetischen Wanderfeld eine Kraft auf das Kraftkopplungsmittel 5b', 5b" und somit auf den Fadenführer 5 ausübbar ist. Auf diese Weise ist der Fadenführer 5 entlang der Längserstreckung 4aL des Stators 4a bewegbar, wobei entlang der Längserstreckung 4aL des Stators 4a ein erster Umkehrbereich 4U1 und ein dem ersten Umkehrbereich 4U1 gegenüberliegender zweiter Umkehrbereich 4U2 zur Umkehr der Bewegungsrichtung des Fadenführers 5 ausgebildet ist, wobei der Fadenführer 5 ein Führungsmittel 5a zur Führung eines Fadens 5 aufweist.

Weiters umfasst das System 1 zumindest ein erstes 6a und ein zweites angetriebenes Kollisionselement 6b, wobei jedes Kollisionselement 6a, 6b jeweils mit einem Mittel zur Aufnahme und Abgabe von Kollisionsenergie versehen ist, nachfolgend Kollisionsmittel 6a1, 6b1 genannt. Das erste Kollisionselement 6a ist hin zu dem ersten Umkehrbereich 4U1 sowie zumindest teilweise entlang des ersten Umkehrbereichs 4U1 des Stators 4a geführt, und das zweite Kollisionselement 6b ist analog dazu hin zu dem zweiten Umkehrbereich 4U2 sowie zumindest teilweise entlang des zweiten Umkehrbereichs 4U2 des Stators 4a geführt.

Zudem umfasst das System 1 zumindest eine Recheneinheit 7, die zur Berechnung der Position 5pos sowie der Verfahrgeschwindigkeit des Fadenführers 5vel eingerichtet ist. Die Recheneinheit 7 ist weiters zur Steuerung eines jeweiligen Antriebs 8a, 8b des zumindest einen ersten 6a und zweiten Kollisionselements 6b mit den Antrieben 8a, 8b verbunden. Die Recheneinheit 7 ist dazu eingerichtet, in Abhängigkeit von der Position 5pos sowie der Verfahrgeschwindigkeit 5vel des Fadenführers 5 unter Berücksichtigung eines vorgebbaren Flankenprofils 3aFP (siehe Fig. 1) einer aufzuwickelnden Spule 3a für den ersten und den zweiten Umkehrbereich 4U1, 4U2 des Fadenführers 5 jeweils eine dynamisch angepasste Sollumkehrposition 4U1P, 4U2P sowie eine Sollumkehrbewegung 4U1s, 4U2s zu bestimmen und passend zu der dynamisch angepassten Sollumkehrposition 4U1P, 4U2P sowie der Sollumkehrbewegung 4U1s, 4U2sdie Position und die Geschwindigkeit des jeweiligen Kollisionselements 6a, 6b für einen Kollisionszeitpunkt zum Erreichen einer Sollkollision mit dem Fadenführer 5 zu bestimmen und die jeweiligen Kollisionselemente 6a, 6b über den jeweiligen Antrieb 8a, 8b entsprechend anzusteuern, **um** eine Umkehrbewegung des Fadenführers 5 im jeweiligen Umkehrbereich 4U1, 4U2 durch Kollision mit dem Kollisionsmittel 6a1, 6b1 des jeweiligen Kollisionselements 6a, 6b zu unterstützen. Das Flankenprofil 3aFP kann z.B. konisch ausgebildet sein, wobei der Winkel des Profils durch entsprechende Führung des Fadens 2 im Umkehrbereich vorgebbar ist.

Die Kollisionsmittel 6a1 und 6b1 können hinsichtlich ihrer Stoßeigenschaften in Abhängigkeit von einem durch die Recheneinheit 7 vorgebbaren Steuersignal S veränderbar sein, sodass die Menge der aufnehmbaren und abgebbaren Kollisionsenergie vorgebbar ist.

Die Kollisionsmittel 6a1 und 6b1 können zum magnetischen Wechselwirken Hilfsmagneten eingerichtet sein, welche Hilfsmagneten an dem Fadenführer 5 angebracht sein können, sodass die Kraftübertragung zwischen Fadenführer 5 und den Kollisionsmittel 6a1, 6b1 zumindest teilweise magnetisch erfolgt. Insbesondere kann vorgesehen sein, dass das zumindest eine Kraftkopplungsmittel 5b', 5b' als Permanentmagnet ausgebildet ist. Ergänzend oder alternativ dazu kann vorgesehen sein, dass das Kollisionsmittel 6a1, 6b1 als elastisches Element ausgebildet ist. Insbesondere kann das elastische Element eine Federkonstante aufweist, die mit Hilfe des Steuersignals S der Recheneinheit 7 veränderbar ist.

Zudem kann vorgesehen sein, dass eine dynamisch angepasste Sollumkehrposition 4U1P, 4U2P sowie eine dynamische angepasste Sollumkehrbewegung 4U1s, 4U2s bedeutet, dass wiederholte Umkehrvorgänge sowohl hinsichtlich der Position, in der die Umkehrbewegung eingeleitet wird, hinsichtlich der Wegstrecke, entlang der die Umkehrbewegung durchgeführt wird, als auch hinsichtlich des Geschwindigkeitsprofils, das entlang der Wegstrecke der Umkehrbewegung während des Umkehrvorganges beschritten wird, durch entsprechende Ansteuerung mittels der Recheneinheit 7 voneinander abweichbar einstellbar sind.

Die Recheneinheit 7 kann zur Überwachung der auf eine Spule 3a aufgewickelte Spulgutmenge, insbesondere des Spulendurchmessers D, eingerichtet sein, und ferner kann sie dazu eingerichtet sein, in Abhängigkeit der erfassten Spulgutmenge die Hublänge des Fadenführers 5, also die Länge, die zwischen zwei nacheinanderfolgenden Umkehrvorgängen durch den Fadenführer 5 überstrichen wird, zu reduzieren, und zwar so, dass Flankenprofile 3aFP zweier gegenüber liegender Flanken der Spule 3a symmetrisch zueinander ausgebildet sind und jeweils einen konischen Verlauf ausbilden.

Weiters kann vorgesehen sein, dass die Recheneinheit 7 zur Ansteuerung des Linearmotors 4 eingerichtet und mit diesem verbunden ist. Zudem kann vorgesehen sein, dass die Berechnung der Position 5pos sowie der Verfahrgeschwindigkeit 5vel des Fadenführers 5 durch die Recheneinheit 7 unter Berücksichtigung der Ansteuerung des elektrischen Linearmotors 4 erfolgt. Weiters kann vorgesehen sein, dass das Fadenführsystem 1 zumindest eine physikalisch ausgebildete Erfassungsvorrichtung 9 zur Erfassung der Position 5pos sowie der Verfahrgeschwindigkeit 5vel des Fadenführers 5 in Bezug auf den Stator 4a aufweist, wobei die zumindest eine Recheneinheit 7 mit der Erfassungsvorrichtung 9 zur Auswertung der Position 5pos sowie der Verfahrgeschwindigkeit 5vel des Fadenführers 5 verbunden ist. Als Weiterbildung kann insbesondere vorgesehen sein, dass die Recheneinheit 7 dazu eingerichtet ist, das durch die Erfassungsvorrichtung 9 erfasste Verhalten des Fadenführers 5 mit der für den jeweiligen Umkehrvorgang vorgegebenen Sollumkehrposition 4U1P, 4U2P sowie der Sollumkehrbewegung 4U1s, 4U2s zu vergleichen und die Ansteuerung der Kollisionselemente 6a, 6b, insbesondere auch des Linearmotors 4 dynamisch zur Minimierung der Abweichung zwischen Sollwerten und Istwerten der Position und der Bewegung des Fadenführers 5 anzupassen.

Weiters kann vorgesehen sein, dass das Fadenführsystem 1 dazu eingerichtet ist, den Fadenführer 5 mit einer Nenngeschwindigkeit von zumindest 1m/s, vorzugsweise von zumindest 5m/s, besonders bevorzugt von über 10m/s zu bewegen. Insbesondere kann vorgesehen sein, dass das erste 6a und das zweite Kollisionselement 6b elektrisch angetrieben sind.

Weiters kann vorgesehen sein, dass ein erstes 6a und ein zweites Kollisionselement 6b sowie der Fadenführer 5 über den Stator 4a des Linearmotors 4 angetrieben sind und vorzugsweise entlang einer gemeinsamen Schiene 10 geführt sind.

Wie nun Figuren 2 zu entnehmen ist, ist der Fadenführer 5 als Läufer eines elektrischen Linearmotors 4 ausgebildet, wobei der Läufer einem Stator 4a, welcher Wicklungen/Spulen 4a' zur Erzeugung eines magnetischen Wanderfeldes aufweist, gegenüberliegend mittels zumindest einem Rad bzw. vorliegend zwei Rädern 5c' und 5c" gelagert ist, wobei das Rad bzw. die Räder Bestandteil des Läufers sind, also an dem Läufer gelagert sind. Die mechanische Ausgestaltung des Fadenführers 5 kann im Prinzip analog zur WO2009/103095 A1 erfolgen.

Der Fadenführer kann Permanentmagneten als Kraftkopplungsmittel umfassen, sodass sich der Fadenführer in dem Wanderfeld entlang des Stators 4a hin- und herbewegt. Wie der Figuren 2 weiters zu entnehmen ist, umfasst der Fadenführer 5 zur Bildung eines magnetischen Rückschlusses ein Rückschlusselement 11, welches bei einer Bewegung des Fadenführers 5 mit diesem mitbewegt wird. Ein solches Rückschlusselement besteht aus einem weichmagnetischen bzw. ferromagnetischen Material.

In Fig. 2 ist oberhalb des Stators 4a genau eine Schiene 10 angeordnet, an welcher der Fadenführer 5 mittels zumindest eines Rades gelagert ist. Um eine in Bewegungsrichtung des Läufers besonders stabile Lagerung desselben zu ermöglichen, können der Fadenführer 5 mittels zwei Rädern 5c' und 5c" auf der einen Schiene 10 gelagert sein. Die Räder sind dabei in Bewegungsrichtung hintereinander abgeordnet, wodurch ein Verkippen des Fadenführers verhindert wird. Die Räder können z.B. von Wangen 12 seitlich umfasst werden.

Die Erfindung ist nicht auf die gezeigten Ausführungsformen beschränkt, sondern durch den gesamten Schutzumfang der Ansprüche definiert.

## Patentansprüche

1. Fadenführsystem (1) zum Führen eines Fadens (2) für das Aufspulen des Fadens (2) auf einer Spule (3a), wobei das Fadenführsystem (1) Folgendes umfasst:
- zumindest einen elektrischen Linearmotor (4) mit einem Stator (4a), wobei der Stator (4a) eine Längserstreckung (4aL) aufweist und zur Erzeugung eines magnetischen Wanderfeldes entlang seiner Längserstreckung (4aL) eingerichtet ist,
- zumindest einen Fadenführer (5), wobei der Fadenführer (5) als Läufer des zumindest einen elektrischen Linearmotors (4) ausgebildet ist und zumindest ein magnetisch wirksames Kraftkopplungsmittel (5b', 5b") umfasst, sodass mittels dem magnetischen Wanderfeld eine Kraft auf das Kraftkopplungsmittel (5b', 5b") und somit auf den Fadenführer (5) ausübbar ist, wodurch der Fadenführer (5) entlang der Längserstreckung (4aL) des Stators (4a) bewegbar ist, wobei entlang der Längserstreckung (4aL) des Stators (4a) ein erster Umkehrbereich (4U1) und ein dem ersten Umkehrbereich (4U1) gegenüberliegender zweiter Umkehrbereich (4U2) zur Umkehr der Bewegungsrichtung des Fadenführers (5) ausgebildet ist, wobei der Fadenführer (5) ein Führungsmittel (5a) zur Führung eines Fadens (5) aufweist,
**dadurch gekennzeichnet, dass** das Fadenführsystem (1) weiters umfasst:
- zumindest ein erstes (6a) und ein zweites angetriebenes Kollisionselement (6b), wobei jedes Kollisionselement (6a, 6b) jeweils mit einem Mittel zur Aufnahme und Abgabe von Kollisionsenergie versehen ist, nachfolgend Kollisionsmittel (6a1, 6b1) genannt,
*wobei das erste Kollisionselement (6a) hin zu dem ersten Umkehrbereich (4U1) sowie zumindest teilweise entlang des ersten Umkehrbereichs (4U1) des Stators (4a) geführt ist,
*wobei das zweite Kollisionselement (6b) hin zu dem zweiten Umkehrbereich (4U2) sowie zumindest teilweise entlang des zweiten Umkehrbereichs (4U2) des Stators (4a) geführt ist,
- zumindest eine Recheneinheit (7), die zur Berechnung der Position (5pos) sowie der Verfahrgeschwindigkeit des Fadenführers (5vel) eingerichtet ist, wobei die Recheneinheit (7) weiters zur Steuerung eines jeweiligen Antriebs (8a, 8b) des zumindest einen ersten (6a) und zweiten Kollisionselements (6b) mit den Antrieben (8a, 8b) verbunden ist, wobei die Recheneinheit (7) dazu eingerichtet ist, in Abhängigkeit
*von der Position (5pos) sowie der Verfahrgeschwindigkeit (5vel) des Fadenführers (5) unter Berücksichtigung eines vorgebbaren Flankenprofils (3aFP) einer aufzuwickelnden Spule (3a) für den ersten und den zweiten Umkehrbereich (4U1, 4U2) des Fadenführers (5) jeweils eine dynamisch angepasste Sollumkehrposition (4U1P, 4U2P) sowie eine Sollumkehrbewegung (4U1s, 4U2s) zu bestimmen und
*passend zu der dynamisch angepassten Sollumkehrposition (4U1P, 4U2P) sowie der Sollumkehrbewegung (4U1s, 4U2s)die Position und die Geschwindigkeit des jeweiligen Kollisionselements (6a, 6b) für einen Kollisionszeitpunkt zum Erreichen einer Sollkollision mit dem Fadenführer (5) zu bestimmen und die jeweiligen Kollisionselemente (6a, 6b) über den jeweiligen Antrieb (8a, 8b) entsprechend anzusteuern, **um** eine Umkehrbewegung des Fadenführers (5) im jeweiligen Umkehrbereich (4U1, 4U2) durch Kollision mit dem Kollisionsmittel (6a1, 6b1) des jeweiligen Kollisionselements (6a, 6b) zu unterstützen.

2. Fadenführsystem (1) nach Anspruch 1, wobei die Kollisionsmittel (6a1, 6b1) hinsichtlich ihrer Stoßeigenschaften in Abhängigkeit von einem durch die Recheneinheit (7) vorgebbaren Steuersignal (S) veränderbar sind, sodass die Menge der aufnehmbaren und abgebbaren Kollisionsenergie vorgebbar ist.

3. Fadenführsystem (1) nach Anspruch 1 oder 2, wobei das Kollisionsmittel (6a1, 6b1) zum magnetischen Wechselwirken Hilfsmagneten eingerichtet ist, welcher Hilfsmagnet an dem Fadenführer (5) angebracht ist, sodass die Kraftübertragung zwischen Fadenführer (5) und Kollisionsmittel (6a1, 6b1) zumindest teilweise magnetisch erfolgt.

4. Fadenführersystem (1) nach einem der vorhergehenden Ansprüche, wobei das zumindest eine Kraftkopplungsmittel (5b', 5b') als Permanentmagnet ausgebildet ist.

5. Fadenführsystem (1) nach einem der vorhergehenden Ansprüche, wobei das Kollisionsmittel (6a1, 6b1) als elastisches Element ausgebildet ist, wobei vorzugsweise vorgesehen ist, dass die Kollisionsmittel (6a1, 6b1) einen nichtlinearen Verlauf ihrer Elastizitätseigenschaften entlang einer Federstrecke aufweisen, nämlich dergestalt, dass die Steifigkeit mit Abweichung von einer neutralen Position, also mit zunehmender Ausdehnung oder Kompression, zunimmt.

6. Fadenführsystem (1) nach Anspruch 5, wobei das elastische Element eine Federkonstante aufweist, die mit Hilfe des Steuersignals (S) der Recheneinheit (7) veränderbar ist.

7. Fadenführsystem (1) nach einem der vorhergehenden Ansprüche, wobei eine dynamisch angepasste Sollumkehrposition (4U1P, 4U2P) sowie eine dynamische angepasste Sollumkehrbewegung (4U1s, 4U2s) bedeutet, dass wiederholte Umkehrvorgänge sowohl hinsichtlich der Position, in der die Umkehrbewegung eingeleitet wird, hinsichtlich der Wegstrecke, entlang der die Umkehrbewegung durchgeführt wird, als auch hinsichtlich des Geschwindigkeitsprofils, das entlang der Wegstrecke der Umkehrbewegung während des Umkehrvorganges beschritten wird, durch entsprechende Ansteuerung mittels der Recheneinheit (7) voneinander abweichbar einstellbar sind.

8. Fadenführsystem (1) nach einem der vorhergehenden Ansprüche, wobei die Recheneinheit (7) zur Überwachung der auf eine Spule (3a) aufgewickelte Spulgutmenge, insbesondere des Spulendurchmessers (D), eingerichtet ist, und dazu eingerichtet ist, in Abhängigkeit der erfassten Spulgutmenge die Hublänge des Fadenführers (5), also die Länge, die zwischen zwei nacheinanderfolgenden Umkehrvorgängen durch den Fadenführer (5) überstrichen wird, zu reduzieren, und zwar so, dass Flankenprofile (3aFP) zweier gegenüber liegender Flanken der Spule (3a) jeweils einen konischen Verlauf ausbilden und insbesondere zueinander symmetrisch zueinander ausgebildet sind.

9. Fadenführsystem (1) nach einem der vorhergehenden Ansprüche, wobei die Recheneinheit (7) zur Ansteuerung des Linearmotors (4) eingerichtet und mit diesem verbunden ist.

10. Fadenführsystem (1) nach einem der vorhergehenden Ansprüche, wobei die Berechnung der Position (5pos) sowie der Verfahrgeschwindigkeit (5vel) des Fadenführers (5) durch die Recheneinheit (7) unter Berücksichtigung der Ansteuerung des elektrischen Linearmotors (4) erfolgt.

11. Fadenführsystem (1) nach einem der vorhergehenden Ansprüche, wobei das Fadenführsystem (1) zumindest eine physikalisch ausgebildete Erfassungsvorrichtung (9) zur Erfassung der Position (5pos) sowie der Verfahrgeschwindigkeit (5vel) des Fadenführers (5) in Bezug auf den Stator (4a) aufweist, wobei die zumindest eine Recheneinheit (7) mit der Erfassungsvorrichtung (9) zur Auswertung der Position (5pos) sowie der Verfahrgeschwindigkeit (5vel) des Fadenführers (5) verbunden ist.

12. Fadenführsystem (1) nach Anspruch 11, wobei die Recheneinheit (7) dazu eingerichtet ist, das durch die Erfassungsvorrichtung (9) erfasste Verhalten des Fadenführers (5) mit der für den jeweiligen Umkehrvorgang vorgegebenen Sollumkehrposition (4U1P, 4U2P) sowie der Sollumkehrbewegung (4U1s, 4U2s) zu vergleichen und die Ansteuerung der Kollisionselemente (6a, 6b), insbesondere auch des Linearmotors (4) dynamisch zur Minimierung der Abweichung zwischen Sollwerten und Istwerten der Position und der Bewegung des Fadenführers (5) anzupassen.

13. Fadenführsystem (1) nach einem der vorhergehenden Ansprüche, wobei das Fadenführsystem (1) dazu eingerichtet ist, den Fadenführer (5) mit einer Nenngeschwindigkeit von zumindest 1m/s, vorzugsweise von zumindest 5m/s, besonders bevorzugt von über 10m/s zu bewegen.

14. Fadenführsystem (1) nach einem der vorhergehenden Ansprüche, wobei das erste (6a) und das zweite Kollisionselement (6b) elektrisch angetrieben sind.

15. Fadenführsystem (1) nach Anspruch 14, wobei das erste (6a) und das zweite Kollisionselement (6b) sowie der Fadenführer (5) über den Stator (4a) des Linearmotors (4) angetrieben sind und vorzugsweise entlang einer gemeinsamen Schiene (10) geführt sind, wobei vorzugsweise vorgesehen ist, dass die Kollisionselemente (6a, 6b) jeweils über ein Kollisionsmittel (6a1, 6b1) in Form eines elastisches Bandes mit dem Fadenführer (5) verbunden sind, wobei die Länge des Bandes jeweils so gewählt ist, dass das Band mit zunehmenden Abstand von einem Kollisionselement (6a, 6b) gespannt wird, und zwar so, dass eine Umkehrbewegung durch eine durch das Band ausgeübte Zugkraft unterstützt wird, wobei vorzugsweise die Kollisionselemente zu diesem Zweck entgegen der Bewegungsrichtung des Fadenführers (5) bewegbar sind.

## Claims

1. Thread guide system (1) for guiding a thread (2) for winding the thread (2) onto a spool (3a), wherein the thread guide system (1) comprises:
- at least one electric linear motor (4) with a stator (4a), wherein the stator (4a) has a longitudinal extension (4aL) and is designed to generate a magnetic traveling field along its longitudinal extension (4aL),
- at least one thread guide (5), wherein the thread guide (5) is designed as a runner of the at least one electric linear motor (4) and comprises at least one magnetically effective force coupling means (5b', 5b") so that a force can be exerted on the force coupling means (5b', 5b") and thus on the thread guide (5) can be exerted by means of the magnetic traveling field, whereby the thread guide (5) is movable along the longitudinal extension (4aL) of the stator (4a), wherein a first reversal region (4U1) and a second reversal region (4U2) opposite the first reversal region (4U1) for reversing the direction of movement of the thread guide (5) are formed along the longitudinal extension (4aL) of the stator (4a), wherein the thread guide (5) has a guide means (5a) for guiding a thread (2),
**characterized in that** the thread guide system (1) further comprises:
- at least a first (6a) and a second driven collision element (6b), each collision element (6a, 6b) being provided with a means for absorbing and releasing collision energy, hereinafter referred to as collision means (6a1, 6b1),
*wherein the first collision element (6a) is guided toward the first reversal region (4U1) and at least partially along the first reversal region (4U1) of the stator (4a),
*wherein the second collision element (6b) is guided toward the second reversal region (4U2) and at least partially along the second reversal region (4U2) of the stator (4a),
- at least one computing unit (7) which is set up to calculate the position (5pos) and the travel speed of the thread guide (5vel), wherein the computing unit (7) is further connected to the respective drives (8a, 8b) of the at least one first (6a) and second collision element (6b) with the drives (8a, 8b), wherein the computing unit (7) is designed to
*the position (5pos) and the travel speed (5vel) of the thread guide (5), taking into account a predeterminable flank profile (3aFP) of a spool (3a) to be wound, to determine a dynamically adapted target reversal position (4U1P, 4U2P) and a target reversal movement (4U1P, 4U2P) for the first and second reversal regions (4U1, 4U2) of the thread guide (5), taking into account a preselectable flank profile (3aFP) of a bobbin (3a) to be wound, and to determine a dynamically adjusted target reversal position (4U1P, 4U2P) and a target reversal movement (4U1s, 4U2s) for each of the first and second reversal regions (4U1, 4U2) of the thread guide (5), and
*in accordance with the dynamically adjusted target reversal position (4U1P, 4U2P) and the target reversal movement (4U1s, 4U2s), to determine the position and speed of the respective collision element (6a, 6b) for a collision time point in order to achieve a target collision with the thread guide (5) and to control the respective collision elements (6a, 6b) via the respective drive (8a, 8b) in order to support a reversal movement of the thread guide (5) in the respective reversal range (4U1, 4U2) by collision with the collision means (6a1, 6b1) of the respective collision element (6a, 6b).

2. Thread guide system (1) according to claim 1, wherein the collision means (6a1, 6b1) are variable in terms of their impact properties depending on a control signal (S) that can be specified by the computing unit (7), so that the amount of collision energy that can be absorbed and released can be specified.

3. Thread guide system (1) according to claim 1 or 2, wherein the collision means (6a1, 6b1) for magnetic interaction is designed as an auxiliary magnet, which auxiliary magnet is attached to the thread guide (5) so that the force transmission between the thread guide (5) and the collision means (6a1, 6b1) is at least partially magnetic.

4. Thread guide system (1) according to one of the preceding claims, wherein the at least one force coupling means (5b', 5b') is designed as a permanent magnet.

5. Thread guide system (1) according to one of the preceding claims, wherein the collision means (6a1, 6b1) is designed as an elastic element, wherein it is preferably provided that the collision means (6a1, 6b1) have a nonlinear progression of their elasticity properties along a spring travel, namely in such a way that the stiffness increases with deviation from a neutral position, i.e., with increasing extension or compression.

6. Thread guide system (1) according to claim 5, wherein the elastic element has a spring constant that can be varied by means of the control signal (S) from the computing unit (7).

7. Thread guide system (1) according to one of the preceding claims, wherein a dynamically adjusted target reversal position (4U1P, 4U2P) and a dynamically adjusted target reversal movement (4U1s, 4U2s) mean that repeated reversal operations are adapted both with regard to the position at which the reversal movement is initiated, with regard to the distance along which the reversal movement is performed, and with regard to the speed profile that is followed along the distance of the reversal movement during the reversal process, can be set to differ from one another by means of corresponding control by the computing unit (7).

8. Thread guide system (1) according to one of the preceding claims, wherein the computing unit (7) is designed to monitor the amount of thread wound onto a spool (3a), in particular the spool diameter (D), and is designed to reduce the stroke length of the thread guide (5), i.e. the length covered by the thread guide (5) between two successive reversal operations, in such a way that the flank profiles (3aFP) of two opposite flanks of the spool (3a) each form a conical curve and, in particular, are symmetrical to each other.

9. Thread guide system (1) according to one of the preceding claims, wherein the computing unit (7) is designed to control the linear motor (4) and is connected to it.

10. Thread guide system (1) according to one of the preceding claims, wherein the position (5pos) and the travel speed (5vel) of the thread guide (5) are calculated by the computing unit (7) taking into account the control of the electric linear motor (4).

11. Thread guide system (1) according to one of the preceding claims, wherein the thread guide system (1) has at least one physically formed detection device (9) for detecting the position (5pos) and the travel speed (5vel) of the thread guide (5) in relation to the stator (4a), wherein the at least one computing unit (7) is connected to the detection device (9) for evaluating the position (5pos) and the travel speed (5vel) of the thread guide (5).

12. Thread guide system (1) according to claim 11, wherein the computing unit (7) is designed to compare the behavior of the thread guide (5) detected by the detection device (9) with the target reversal position (4U1P, 4U2P) specified for the respective reversal process and the target reversal movement (4U1s, 4U2s), and to dynamically adjust the control of the collision elements (6a, 6b), in particular also of the linear motor (4), in order to minimize the deviation between the target values and the actual values of the position and movement of the thread guide (5).

13. Thread guide system (1) according to one of the preceding claims, wherein the thread guide system (1) is designed to move the thread guide (5) at a nominal speed of at least 1 m/s, preferably at least 5 m/s, and particularly preferably at over 10 m/s.

14. Thread guide system (1) according to one of the preceding claims, wherein the first (6a) and second collision elements (6b) are electrically driven.

15. Thread guide system (1) according to claim 14, wherein the first (6a) and second collision elements (6b) and the thread guide (5) are driven via the stator (4a) of the linear motor (4) and are preferably guided along a common rail (10), wherein it is preferably provided that the collision elements (6a, 6b) are each connected to the thread guide (5) via a collision means (6a1, 6b1) in the form of an elastic band, wherein the length of the band is selected in each case such that the band is tensioned with increasing distance from a collision element (6a, 6b) in such a way that a reverse movement is supported by a tensile force exerted by the band, whereby the collision elements are preferably movable for this purpose in the opposite direction to the direction of movement of the thread guide (5).

## Revendications

1. Système de guidage de fil (1) destiné à guider un fil (2) pour l'enroulement du fil (2) sur une bobine (3a), le système de guidage de fil (1) comprenant :
- au moins un moteur linéaire électrique (4) avec un stator (4a), le stator (4a) présentant une extension longitudinale (4aL) et étant conçu pour générer un champ magnétique voyageur le long de son extension longitudinale (4aL),
- au moins un guide-fil (5), le guide-fil (5) étant conçu comme un rotor du au moins un moteur linéaire électrique (4) et comprenant au moins un moyen de couplage de force à action magnétique (5b', 5b'"), de sorte qu'une force peut être exercée sur le moyen de couplage de force (5b", 5b") et donc sur le guide-fil (5), ce qui permet de déplacer le guide-fil (5) le long de l'extension longitudinale (4aL) du stator (4a), une première zone d'inversion (4U1) et une deuxième zone d'inversion (4U2) opposée à la première zone d'inversion (4U1) étant formées le long de l'extension longitudinale (4aL) du stator (4a) pour inverser le sens de déplacement du guide-fil (5), le guide-fil (5) comportant un moyen de guidage (5a) (4U1) pour inverser le sens de déplacement du guide-fil (5),
**caractérisé en ce que** le système de guidage de fil (1) comprend en outre :
- au moins un premier (6a) et un deuxième (6b) éléments de collision entraînés, chaque élément de collision (6a, 6b) étant muni d'un moyen pour absorber et restituer l'énergie de collision, ci-après dénommé moyen de collision (6a1, 6b1),
*le premier élément de collision (6a) étant guidé vers la première zone d'inversion (4U1) et au moins en partie le long de la première zone d'inversion (4U1) du stator (4a),
*le deuxième élément de collision (6b) étant guidé vers la deuxième zone de renversement (4U2) et au moins partiellement le long de la deuxième zone de renversement (4U2) du stator (4a),
- au moins une unité de calcul (7) qui est conçue pour calculer la position (5pos) et la vitesse de déplacement du guide-fil (5vel), l'unité de calcul (7) étant en outre reliée aux entraînements respectifs (8a, 8b) du au moins premier (6a) et deuxième (6b) éléments de collision (8a, 8b), l'unité de calcul (7) étant conçue pour, en fonction
*de la position (5pos) et de la vitesse de déplacement (5vel) du guide-fil (5), en tenant compte d'un profil de flanc (3aFP) pouvant être prédéfini d'une bobine (3a) à enrouler, pour les première et deuxième zones d'inversion (4U1, 4U2) du guide-fil (5), et
*en fonction de la position de renversement de consigne adaptée dynamiquement (4U1P, 4U2P) et du mouvement de renversement de consigne (4U1s, 4U2s), déterminer la position et la vitesse de l'élément de collision respectif (6a, 6b) pour un moment de collision permettant d'atteindre une collision de consigne avec le guide-fil (5) et commander les éléments de collision respectifs (6a, 6b) via l'entraînement respectif (8a, 8b) afin de soutenir un mouvement d'inversion du guide-fil (5) dans la zone d'inversion respective (4U1, 4U2) par collision avec le moyen de collision (6a1, 6b1) de l'élément de collision respectif (6a, 6b).

2. Système de guidage de fil (1) selon la revendication 1, dans lequel les moyens de collision (6a1, 6b1) sont modifiables en termes de leurs propriétés d'impact en fonction d'un signal de commande (S) pouvant être prédéfini par l'unité de calcul (7), de sorte que la quantité d'énergie de collision pouvant être absorbée et restituée peut être prédéfinie.

3. Système de guidage de fil (1) selon la revendication 1 ou 2, dans lequel le moyen de collision (6a1, 6b1) est conçu pour interagir magnétiquement avec un aimant auxiliaire, lequel aimant auxiliaire est fixé au guide-fil (5), de sorte que la transmission de force entre le guide-fil (5) et le moyen de collision (6a1, 6b1) s'effectue au moins en partie par voie magnétique.

4. Système de guidage de fil (1) selon l'une des revendications précédentes, dans lequel le au moins un moyen de couplage de force (5b', 5b') est conçu comme un aimant permanent.

5. Système de guidage de fil (1) selon l'une des revendications précédentes, dans lequel le moyen de collision (6a1, 6b1) est conçu comme un élément élastique, dans lequel il est prévu de préférence que les moyens de collision (6a1, 6b1) présentent une évolution non linéaire de leurs propriétés élastiques le long d'une course élastique, de telle sorte que la rigidité augmente avec l'écart par rapport à une position neutre, c'est-à-dire avec l'augmentation de l'extension ou de la compression.

6. Système de guidage de fil (1) selon la revendication 5, dans lequel l'élément élastique présente une constante de ressort qui peut être modifiée à l'aide du signal de commande (S) de l'unité de calcul (7).

7. Système de guidage de fil (1) selon l'une des revendications précédentes, dans lequel une position d'inversion de consigne adaptée dynamiquement (4U1P, 4U2P) ainsi qu'un mouvement d'inversion de consigne adapté dynamiquement (4U1s, 4U2s) signifient que les opérations d'inversion répétées sont adaptées aussi bien en ce qui concerne la position dans laquelle le mouvement d'inversion est initié, la course le long de laquelle le mouvement d'inversion est effectué, et en ce qui concerne le profil de vitesse qui est suivi le long de la distance du mouvement d'inversion pendant le processus d'inversion, peuvent être réglés de manière différente les uns des autres par une commande correspondante au moyen de l'unité de calcul (7).

8. Système de guidage de fil (1) selon l'une des revendications précédentes, dans lequel l'unité de calcul (7) est conçue pour surveiller la quantité de fil enroulée sur une bobine (3a), en particulier le diamètre de la bobine (D), et est conçue pour réduire, en fonction de la quantité de fil détectée, la longueur de course du guide-fil (5), c'est-à-dire la longueur parcourue par le guide-fil (5) entre deux inversions successives, de telle sorte que les profils (3aFP) des deux flancs opposés de la bobine (3a) forment chacun une courbe conique et soient notamment symétriques l'un par rapport à l'autre.

9. Système de guidage de fil (1) selon l'une des revendications précédentes, l'unité de calcul (7) étant conçue pour commander le moteur linéaire (4) et étant reliée à celui-ci.

10. Système de guidage de fil (1) selon l'une des revendications précédentes, le calcul de la position (5pos) et de la vitesse de déplacement (5vel) du guide-fil (5) étant effectué par l'unité de calcul (7) en tenant compte de la commande du moteur linéaire électrique (4).

11. Système de guidage de fil (1) selon l'une des revendications précédentes, le système de guidage de fil (1) comportant au moins un dispositif de détection (9) de conception physique pour détecter la position (5pos) et la vitesse de déplacement (5vel) du guide-fil (5) par rapport au stator (4a), dans lequel la au moins une unité de calcul (7) est reliée au dispositif de détection (9) pour évaluer la position (5pos) et la vitesse de déplacement (5vel) du guide-fil (5).

12. Système de guidage de fil (1) selon la revendication 11, dans lequel l'unité de calcul (7) est conçue pour comparer le comportement du guide-fil (5) détecté par le dispositif de détection (9) avec la position d'inversion de consigne (4U1P, 4U2P) et le mouvement d'inversion de consigne (4U1s, 4U2s) et d'adapter de manière dynamique la commande des éléments de collision (6a, 6b), en particulier également du moteur linéaire (4), afin de minimiser l'écart entre les valeurs de consigne et les valeurs réelles de la position et du mouvement du guide-fil (5).

13. Système de guidage de fil (1) selon l'une des revendications précédentes, le système de guidage de fil (1) étant conçu pour déplacer le guide-fil (5) à une vitesse nominale d'au moins 1 m/s, de préférence d'au moins 5 m/s, et de manière particulièrement préférée de plus de 10 m/s.

14. Système de guidage de fil (1) selon l'une des revendications précédentes, dans lequel le premier (6a) et le deuxième (6b) éléments de collision sont entraînés électriquement.

15. Système de guidage de fil (1) selon la revendication 14, dans lequel le premier (6a) et le deuxième (6b) éléments de collision ainsi que le guide-fil (5) sont entraînés par le stator (4a) du moteur linéaire (4) et sont de préférence guidés le long d'un rail commun (10), dans lequel il est de préférence prévu que les éléments de collision (6a, 6b) soient chacun reliés au guide-fil (5) par l'intermédiaire d'un moyen de collision (6al, 6b1) sous la forme d'une bande élastique, la longueur de la bande étant choisie de telle sorte que la bande soit tendue à mesure que la distance par rapport à un élément de collision (6a, 6b), de telle sorte qu'un mouvement de retour soit favorisé par une force de traction exercée par la bande, les éléments de collision pouvant de préférence être déplacés à cette fin dans le sens opposé au sens de déplacement du guide-fil (5).
